# EUROPÄISCHE PATENTSCHRIFT

(11) **EP 0 208 886 B1**
(45) Veröffentlichungstag und Bekanntmachung des Hinweises auf die Patenterteilung: **02.11.1989**
(21) Anmeldenummer: 86107394.8
(22) Anmeldetag: 30.05.1986
(51) Int. Cl.: A47K 13/10

(54) **Stützgerät, seitlich eines Wasser-Closets (WC) anqeordnet, für Körperbehinderte**
Support lateraly disposed at a toilet bowl for the handicapped
Support pour handicapés physiques disposé latéralement à une cuvette de WC

(30) Priorität: 14.06.1985 DE 8517423 U
(43) Veröffentlichungstag der Anmeldung: 21.01.1987
(73) Patentinhaber: Hans Grimberg Edelstahl GmbH, 45219 Essen (DE)
(72) Erfinder: Philippen, Dieter P., M.S.,B.S., D-5580 Traben-Trarbach (DE)
(74) Vertreter: Stratmann, Ernst, Dr.-Ing.

(56) Entgegenhaltungen:
- EP-A- 0 057 543
- BE-A- 890 865
- DE-A- 2 362 029

## Beschreibung

Die Erfindung betrifft ein Stützgerät, seitlich eines Wasser-Closets (WC) angeordnet, für Körperbehinderte, eingerichtet als Träger für einen WC-Sitz.

Derartige Stützgeräte werden von der Anmelderin der vorliegenden Patentanmeldung bereits hergestellt - ein hinter dem WC angeordnetes Stützgerät wird auch in der EP-A-0 057 543 beschrieben - und dienen dazu, behinderten und älteren Menschen eine Benutzung des Wasser-Closets (WC) zu ermöglichen, ohne daß dritte Personen behilflich sein müßten.

Für Hüft- und Kniegelenkpatienten ist jedoch die bisherige Anordnung noch unbefriedigend, weil das Hinsetzen und Wiederaufrichten derartigen Patienten oftmals sehr große Beschwerden bereitet, wenn der Sitz nicht an ihre speziellen Körpergegebenheiten anpaßbar ist.

Aufgabe der Erfindung ist es, ein Stützgerät der eingangs genannten Art dahingehend zu verbessern, daß mit einfachen Mitteln die Sitzhöhe in einem vorgegebenen Bereich stufenlos verstellbar ist, und dem Benutzer ermöglicht wird, mit verringerter Kraftanstrengung insbesondere in den Kniegelenken sich auf den WC-Sitz niederzulassen und auch sich von diesem auch wieder zu erheben.

Gelöst wird diese Aufgabe dadurch, daß der Träger des Stützgerätes auf (zumindest) einer Säule angeordnet ist, die teleskopartig ausgebildet und mit einer gedämpften Federeinrichtung wie Luftfeder mit bestimmtem Gegendruck sowie einer Anschlagausrüstung ausgerüstet ist, die die Bewegung nach unter gegen den Druck der Federeinrichtung in einer einstellbaren Höhe begrenzt, und daß die Anordnung der Anschlageinrichtung und der Federeinrichtung so getroffen sind, daß beim Aufsitzen eines WC-Benutzers unter dessen Gewicht der WC-Sitz sich gegen die Kraft der Federeinrichtung gedämpft bis zur Benutzungsstellung nach unten verschiebt.

Durch diese Maßnahmen wird erreicht, daß der Sitz in seiner Benutzungshöhe stufenlos exakt einstellbar ist, und daß das Niedersetzen als Folge des Gegendruckes der Federeinrichtung mit verringerter Kraftanstrengung der Kniegelenke erfolgt und aufgrund der unterstützenden Druckwirkung der Federeinrichtung auch das Aufstehen von dem Sitz stark erleichtert wird.

Um das Stützgerät bei Benutzung des WC durch nichtbehinderte Personen außer Betrieb setzen zu können, läßt sich gemäß einer Weiterbildung der Erfindung der WC-Sitz am Träger wegklappbar befestigen.

Ergänzend kann der Träger des Stützgerätes noch mit einer Handstutze versehen sein, um so dem Patienten eine zusätzliche Hilfe zu gewähren. Insbesondere wird der Sitzwechsel vom Rollstuhl auf das WC durch diese zusätzliche Handstütze erleichtert. In den rahmenartigen Handgriff lassen sich zudem Klemmeinsätze unterbringen, an denen beispielsweise Toilettenpapierrollen aufgehängt werden werden können, oder alternativ Seifenschalteneinsätze, Aschenbecher, Handtuchhalter, auch Stützeinrichtungeh, und dergleichen.

Falls das Stützgerät aus mehreren Säulen besteht, könnte man in einer Säule die Federeinrichtung, also z. B. die Luft- oder Gasdruckfeder unterbringen, während eine zweite Säule als Anschlagvorrichtung ausgebildet werden oder in sich eine Anschlagvorrichtung aufnehmen könnte. Weitere Säulen könnten als Führungseinrichtungen dienen.

Besonders kompakt ist jedoch eine Anordnung, bei der nur eine Säule vorhanden ist, in der sowohl Luftfeder wie auch Anschlageinrichtung untergebracht ist. Dabei ist es günstig, wenn die Anschlageinrichtung gemäß einer noch anderen Weiterbildung der Erfindung aus einer im Träger höhenverstellbar und fixierbar gelagerten Stange besteht, deren unteres Ende an der Bodenplatte der Säule zur Begrenzung der Bewegung des Trägers nach unten anschlägt.

Das Stützgerät könnte auch so ausgebildet sein, daß der abklappbare WC-Sitz nach zwei Seiten beweglich gestaltet ist.

Als besondere günstig hat sich eine Konstruktion erwiesen, bei der der Träger eine auf dem Boden befestigte Standsäule aus einem Rechteckprofil umfaßt, die als Führung für ein bezüglich der Standsäule verschieblich angeordnetes weiteres Rechteckprofilrohr dient, an dessen oberem Ende der Träger für den WC-Sitz sowie eine Druckfeder mit Dämpfungsvorrichtung angeordnet sind.

Die Druckfeder mit Dämpfungsvorrichtung kann eine mechanische Spiralfeder mit Öldämpfungseinrichtung sein, besonders leichtgewichtig und preiswert ist jedoch eine Gasdruckfeder.

Die beiden Rechteckprofilrohre greifen teleskopartig ineinander, und zwar derart, daß zwischen innerem und äußerem Rechteckprofilrohr an zwei sich gegenüberliegenden Rechteckseiten jeweils ein freier Raum zur Aufnahme von Führungsrädern verbleibt. Dies hat den großen Vorteil, daß eine wartungsfreie Rollenlagerung ermöglicht wird, die die Reibung der Anordnung auf ein Minimum herabdrückt, was der Bequemlichkeit der Benützung des erfindungsgemäßen Stützgerätes dient. In einer noch anderen Ausführungsform sind die Führungsräder am inneren Rohr derart auf zwei Höhen drehbar gelagert, daß die Räder in der einen Höhe an der einen Schmalseite des freien Raumes an der Innenfläche des äußeren Rohres entlang rollen, während in der anderen Höhe die Räder an der gegenüberliegenden Schmalseite entlang rollen, wobei die vom WC-Sitz bewirkte Hebellast die Räder an die jeweilige Schmalseite drückt.

Es hat sich gezeigt, daß diese Konstruktion besonders stabil ist und zu keinerlei die Reibung erhöhenden Klemmungseffekten führt, wie es bei Führungen durch mehrere teleskopartige Säulen durch Verkantungseffekte gelegentlich auftreten kann.

Insbesondere ist das innere Rohr am Boden befestigt und das äußere Rohr trägt den WC-Sitz, wodurch das Einfangen von Schmutz in der Teleskopanordnung ohne die Anwendung von besonderen Dichtungseinrichtungen verhindert werden kann, während die Gasdruckfeder innerhalb des inneren Rohres angeordnet und einerseits an einer das größere Rohr abschließenden, den Träger für den WC-Sitz bildenden Platte und andererseits an einer das innere Rohr abschließenden Bodenauflageplatte befestigt ist.

Von besonderer Bedeutung ist dabei ein verstellbarer Anschlag für die Begrenzung der Teleskopbewegung nach unten, wobei der Anschlag z. B. von einem am Innenrohr unterhalb des unteren Endes des Außenrohrs einsetzbaren Stift gebildet sein kann, vorzugsweise aber von einer vom Träger nach unten bis zur Bodenauflageplatte reinchenden, axial verstellbaren Stange gebildet wird, wobei die Stange innerhalb des inneren Rohrs verlaüft.

Die Stange läuft insbesondere durch ein am Träger befestigtes Schublager hindurch, in das eine von außen betätigbare Klemmschraube derart hineinreicht, daß die Stange im Schublager schubstarr verklemmbar ist.

Besonders günstig ist es, wenn die Schubstange mit ihrem oberen Ende über den Träger hinausreicht und an ihrem dortigen Ende eine Griffkugel trägt oder bildet, die gleichzeitig einen Anschlag für die Bewegung nach oben bewirken könnte, sofern nicht noch andere, ggf. verstellbare Einrichtungen dafür vorgesehen sind.

Die Erfindung wird nachfolgend anhand von Ausführungsbeispielen näher erläutert, die in den Zeichnungen dargestellt sind.

Es zeigt :
Fig. 1 in einer schematisierten Darstellung ein seitlich eines Wasser-Closets angeordnetes erfindungsgemäßes Stützgerät, das als Träger für einen WC-Sitz eingerichtet ist ;
Fig. 2 eine etwas anders gestaltete Ausführungsform des erfindungsgemäßen Stützgerätes mit nur einer teleskopartigen Säule ;
Fig. 3 eine Schnittansicht durch die teleskopartige Säule des Stützgerätes gemäß Fig. 2 ;
Fig. 4 eine Querschnittsansicht durch die Säule der Fig. 3 entlang der Schnittlinie IV-IV und
Fig. eine Querschnittsansicht durch die Säule der Fig. 3 entlang der Schnittlinie V-V.

In Fig. 1 ist das erfindungsgemäße Stützgerät 10 zu erkennen, das seitlich eines Wasser-Closets (WC) 12 angeordnet ist und als Träger für einen WC-Sitz 14 sowie ggf. für eine Handstütze 16 dient. Zusätzlich ist noch ein Handgriff 18 dargestellt, der am Boden und an der Decke des Raumes angebracht sein kann und ggf. der zusätzlichen Stützung des Behinderten, für den das Stützgerät vorzugsweise dient, vorgesehen ist.

Der Träger ist auf (zumindest) einer Säule angeordnet (in Fig. 1 sind mehrere dargestellt), die teleskopartig ausgebildet ist und mit einer dämpfenden Federeinrichtung mit bestimmtem Gegendruck, insbesondere mit einer Luftfeder ausgerüstet ist, wie im folgenden noch näher erläutert wird. Außerdem ist eine Anschlageinrichtung vorhanden, die gleichfalls noch im folgenden näher erläutert wird, wodurch die Bewegung nach unten, siehe den Pfeil 20, gegen den Druck der Feder in einer bestimmten einstellbaren Höhe begrenzt wird, wobei die verschiedenen Höhenstufen in gestrichelten Linien angedeutet sind.

In Fig. 2 ist in perspektivischer Ansicht eine besonders günstige Ausführungsform des erfindungsgemäßen Stützgerätes wiedergegeben, bei der der WC-Sitz 13 am Träger 14 mittels eines Klappmechanismus 22 wegklappbar befestigt ist. Erreicht wird dies beispielsweise dadurch, daß der eigentliche WC-Sitz 13, der aus Holz oder Kunststoff besonders gestalteter Form besteht, auf einem Trägerring 24 starr oder nach hinten in üblicher Weise wegklappbar befestigt ist, wobei der Trägerring 24 seinerseits an einer seitlich vom WC-Sitz 13 liegenden Stelle in einen Metallprofilstab übergeht, der zwischen zwei Trägerlaschen 26 um eine Achse 28 um 90° schwenkbar gelagert ist. In der dargestellten Stellung liegt dabei der Metallprofilstab 25, der nur gestrichelt dargestellt ist, auf einem Verbindungssteg 29 auf, der die beiden Laschen 26 miteinander verbindet. Der Sitz läßt sich in Uhrzeigerrichtung um 90° um die Achse 28 hochklappen und verriegelt sich dabei mittels zweier hier nicht dargestellter Stifte in Einschnitten 30, die ebenfalls von den Trägerlaschen 26 gebildet werden.

Die beiden Laschen 26 sind auf einer Befestigungsplatte 32 aufgeschweißt, die ihrerseits auf einem U-förmigen Bügel 34 aufgeschraubt (siehe Bezugszahl 36) ist. Dieser Bügel 34 bildet den oberen Abschluß einer teleskopartig ausgebildeten Säule, die aus zwei teleskopartig ineinander geführten Rechteckprofilen 42 bzw. 44 bestehen, wobei das untere Rechteckprofil 44 auf einer Bodenplatte 46 aufgeschweißt ist, die ihrerseits mit Hilfe von Befestigungsschrauben (Bezugszahl 48) am Boden befestigbar ist.

Auf der der Platte 32 gegenüberliegenden Seite trägt das U-förmige Teil 34 eine weitere Platte 50, an der eine Handstütze 16 in Form eines Rohrrahmens 52 angebracht ist. Innerhalb des Rohrrahmens 52 einklemmbar sind sogenannte Serviceeinsätze 54, die als Träger für verschiedenartige Serviceeinrichtungen dienen können, beispielsweise für Seifenablageschalen, Aschenbecher, oder auch, wie hier dargestellt, WC-Papierrollenhalter 56.

Innerhalb der aus den Teleskoprohren 42 und 44 bestehenden Säule 40 sind eine Luftfeder sowie eine Anschlageinrichtung angeordnet, wobei die Anschlageinrichtung aus einer im Träger 14 höhenverstellbar und fixierbar gelagerten Stange 58 besteht, deren unteres Ende 60, siehe Fig. 3, an der Bodenplatte 46 der Säule 40 zur Begrenzung der Bewegung des Trägers 14 nach unten anschlägt. In der Fig. 3 ist auch die Gasfeder 62 zu erkennen, die je nach Gewicht des Patienten, der die erfindungsgemäße Einrichtung vorzugsweise benutzen soll, mit einem Gegendruck von z. B. 40, 50 oder auch 60 kg ausgestattet sein kann, wobei der Gegendruck jeweils um einige Kilogramm geringer sein sollte, als das Sitzgewicht des Benutzers. Setzt sich der Patient unter diesen Bedingungen auf den WC-Sitz, wird durch sein Gewicht (sowie durch das Eigengewicht des oberen Teleskoprohres nebst daran angebrachten Einrichtungen) der Gegendruck der Gasfeder 62 um jeweils einige Kilogramm überschritten, so daß sich der WC-Sitz sanft nach unten bewegt, solange, bis die durch die Anschlagsäule 58 eingestellte Position erreicht ist. Die Stellung der Stange 58 innerhalb des Trägers 14 wird dabei durch die Stangenlagerung in einem Block 64 festgelegt, der starr mit dem Träger 14 in geeigneter Weise verbunden ist und der eine Bohrung 66 für den gleitenden Durchtritt der Stange 58 sowie eine diese Bohrung schneidende weitere, mit Gewinde versehene Bohrung 68 aufweist, in der eine Feststellschraube 70 soweit eingeschraubt ist, daß sie die Oberfläche der Stange 58 gerade erreicht. Wird jetzt die Feststellschraube 70 mit Hilfe eines Betätigungshebels 72 in die Gewindebohrung 68 weiter hineingedreht, wird die Stange 58 in dem Block 64 verklemmt und damit die Höhe des Trägers 14 festgelegt, bei der das untere Ende 60 der Stange 58 auf der Bodenplatte 46 aufliegt.

Die Gasdruckfeder 62 ist in geeigneter Weise ebenfalls an der Bodenplatte 46 sowie an dem Träger 14 befestigt. Damit ein möglichst sanftes und reibungsfreies Absenken und Anheben des WC-Sitzes ermöglicht wird, d.h., daß mit nur wenig Gewichtsunterschied die Teleskoprohre ineinander gleiten können, ist eine besondere reibungsarme Lagerung des oberen Rechteckprofils 42 in dem unteren Rechteckprofil 44 vorgesehen. Zu diesem Zweck befindet sich zwischen dem inneren (gemäß Fig. 3 ist das das untere) und äußerem (entsprechend oberem) Rechteckprofilrohr an zwei sich gegenüberliegenden Rechteckseiten, siehe auch die Querschnitte der Fig. 4 und 5, jeweils ein freier Raum 72 bzw. 74, der der Aufnahme von Führungsrädem 76 und 78 bzw. 80 und 82 dient. Die Führungsräder 76, 78, 80 und 82 sind dabei am inneren Rohr 44 derart auf zwei Höhen 84 bzw. 86 drehbar gelagert, daß die Räder in der einen Höhe (84) an der einen Schmalseite des freien Raums 72 bzw. 74 an der Innenfläche 88 des äußeren Rohres 42 entlangrollen, siehe Fig. 5, während in der anderen Höhe, Bezugszahl 86, die Räder 78, 82 an der gegenüberliegenden Schmalseite abrollen, siehe Fig. 4, wobei die von der WC-Sitzbelastung herrührende Hebellast die Räder 76, 80 bzw. 78, 82 an die jeweilige Schmalseite drückt. Damit ist die besonders wichtige Führung in Richtung der Hebelbelastung praktisch reibungsarm, da durch die großen Räder eine außerordentlich kleine Rollreibung sich ergibt. Die Führung zwischen den beiden Rechteckrohren 44, 42 bezüglich der beiden dazu senkrechten Seitenwände, siehe die Bezugszahlen 90, 92 ist weniger kritisch, da hier keine großen Hebellasten auftreten. Die Führung kann beispielsweise dadurch bewirkt werden, daß die Räder 76, 78, 80 und 82 jeweils an einer entsprechenden Führungsleiste 94 eine seitliche Führung erhalten, oder es sind noch andere Führungseinrichtungen vorgesehen, die eine weitgehend reibungsfreie Führung in der unbelasteten Richtung ermöglichen, beispielsweise weitere Blöcke 96, die eine Führung der Stange 58 bewirken, oder aber durch die Gasdruckfeder 62, die gleichfalls Führungseigenschaften übernehmen kann.

Diese Gasdruckfeder 62 ist innerhalb des aus den beiden Rohren 44 und 42 gebildeten teleskopartigen Aufbaus angeordnet und einerseits an einer das äußere Rohr abschließenden, den Träger für den WC-Sitz bildenden Platte oder auch am U-Stück 34 befestigt und andererseits an der das innere Rohr unten abschließenden Bodenauflageplatte 46, siehe die Bezugszahlen 96 und 98.

Die Anordnung der Gasdruckfeder 62 wie auch der Stange 58 innerhalb der Teleskoprohre hat den Vorteil, daß die Gesamtanordnung von außen her sehr kompakt und leicht zu reinigen ist, außerdem ergibt sich der mechanische Vorteil, daß Verkantungskräfte, bewirkt durch den Einfluß der Gasdruckfeder, vermieden werden, die bei einer Anbringung außerhalb des Teleskops leichter auftreten könnten.

Die Begrenzung der Bewegung des oberen Telekoprohres 42 nach oben kann durch verstellbare, am unteren Ende des oberen Rohrs 42 angebrachte Anschlageinrichtungen erfolgen, die gegen einen entsprechenden vom unteren Rohr 44 ausgehenden Anschlag sich anlegen, beispielsweise gegen eines der Räder 76 oder 80. Eine andere Möglichkeit wäre die, die Gasdruckfeder 62 als Anschlagmittel heranzuziehen, da diese eine maximale Auszuglänge besitzt. Die Verstellbarkeit könnte man dadurch erreichen, daß man neben dem Block 68 einen ähnlichen zweiten Block anbringt, durch den die Kolbenstange 100 ähnlich der Stange 58 gleitend nach oben herausgeführt ist und dort beispielsweise wiederum mit einer Kugel endet, wobei der Block (Bezugszahl 102 dann wiederum eine Feststellschraube - ähnlich der Einrichtung - 70, 72 aufweisen könnte, um so eine bestimmte maximale Auszuglänge durch Verklemmung der Stange 100 in dem Block 102 und damit die gewünschte maximale Höheneinstellung erreichen zu können.

## Patentansprüche

1. Stützgerät, seitlich eines Wasser-Closets (WC) angeordnet, für Körperbehinderte, eingerichtet als Träger (14) für einen WC-Sitz (13), dadurch gekennzeichnet, daß der Träger (14) auf (zumindest) einer Säule angeordnet ist, die teleskopartig ausgebildet und mit einer gedämpften Federeinrichtung wie Luftfeder (62) mit bestimmtem Gegendruck sowie einer Anschlageinrichtung (58) ausgerüstet ist, die die Bewegung nach unten gegen den Druck der Federeinrichtung in einer einstellbaren Höhe begrenzt, und daß die Anordnung der Anschlageinrichtung und der Federeinrichtung so getroffen sind, daß beim Aufsitzen eines WC-Benutzers under dessen Gewicht der WC-Sitz sich gegen die Kraft der Federeinrichtung gedämpft bis zur Benutzungsstellung nach unten verschiebt.

2. Stützgerät nach Anspruch 1, dadurch gekennzeichnet, daß der WC-Sitz (13) am Träger (14) wegklappbar befestigt ist.

3. Stützgerät nach Anspruch 1 oder 2, dadurch gekennzeichnet, daß der Träger (14) noch eine Handstütze (16) aufweist.

4. Stützgerät nach Anspruch 1, 2 oder 3, dadurch gekennzeichnet, daß die Luftfeder (62) und die Anschlageinrichtung (58) innerhalb der Teleskoprohre (44, 42) angeordnet sind.

5. Stützgerät nach Anspruch 4, dadurch gekennzeichnet, daß die Anschlageinrichtung aus einer im Träger (14) höhenverstellbar (70, 72) und fixierbar gelagerten Stange (58) besteht, deren unteres Ende (60) an der Bodenplatte (46) der Säule zur Begrenzung der Bewegung des Trägers (14) nach unten anschlägt.

6. Stützgerät nach einem der Ansprüche 3 bis 5, dadurch gekennzeichnet, daß die Handstütze einen Rohrrahmen (16) bildet, in dem Zusatzgeräte wie Toilettenpapierhalter (54), Handtuchhalter, Seifenhalter und dgl. einklemmbar sind.

7. Stützgerät nach einem der Ansprüche 1 bis 6, dadurch gekennzeichnet, daß der abklappbare WC-Sitz (13) nach zwei Seiten beweglich gestaltet ist.

8. Stützgerät nach einem der Ansprüche 1 bis 7, dadurch gekennzeichnet, daß die Säule aus einem an einer Bodenplatte (46) befestigten unteren Rechteckprofilrohr (44) sowie einem auf diesem teleskopartig geführten zweiten Rechteckprofilrohr größeren Querschnitts besteht, an dessen oberem Ende der Träger (14) für den WC-Sitz (13) sowie eine Druckfeder mit Dämpfungsvorrichtung beispielsweise in Form einer Gasfeder (62) angeordnet sind.

9. Stützgerät nach Anspruch 8, dadurch gekennzeichnet, daß zwischen innerem (44) und äußerem (42) Rechteckprofilrohr an zwei sich gegenüberliegenden Rechteckseiten jeweils ein freier Raum (72 bzw. 74) zur Aufnahme von Führungsrädern (76, 78 bzw. 80, 82) vorgesehen ist.

10. Stützgerät nach Anspruch 9, dadurch gekennzeichnet, daß die Führungsräder (76, 78, 80, 82) am inneren Rohr (44) auf zwei Höhen (84, 86) derart drehbar gelagert sind, daß die Räder (76, 80) in der einen Höhe (84) an der einen Schmalseite des freien Raumes (72 bzw. 74) an der Innenfläche (88) des äußeren Rohres (42) entlang rollen, während in der anderen Höhe (86) die Räder (78, 82) an der gegenüberliegenden Schmalseite entlang rollen, wobei die vom WC-Sitz bewirkte Hebellast die Räder (76, 80 bzw. 78, 82) an die jeweilige Schmalseite drückt.

11. Stützgerät nach einem der Ansprüche 1 bis 10, dadurch gekennzeichnet, daß ein verstellbarer Anschlag (58) für die Begrenzung der Teleskopbewegung nach unten vorgesehen ist.

12. Stützgerät nach Anspruch 11, dadurch gekennzeichnet, daß der Anschlag von einer vom Träger (14) nach unten bis zur Bodenauflageplatte (46) reichenden, axial verstellbaren (68, 70, 72) Stange (58) gebildet wird.

13. Stützgerät nach Anspruch 12, dadurch gekennzeichnet, daß die Stange (58) innerhalb des inneren Rohrs (44) verläuft.

14. Stützgerät nach Anspruch 13, dadurch gekennzeichnet, daß die Stange (58) durch ein am Träger (14) befestigtes Schublager (68) hindurchläuft, in das eine von außen her betätigbare Klemmschraube (70, 72) derart hineinreicht, daß die Stange (58) im Schublager (68) schubstarr verklemmbar ist.

15. Stützgerät nach einem der Ansprüche 12 bis 14, dadurch gekennzeichnet, daß die Schubstange mit ihrem oberen Ende über den Träger (14) hinausreicht und an ihrem Ende eine Griffkugel trägt.

16. Stützgerät nach einem der Ansprüche 1 bis 15, dadurch gekennzeichnet, daß auch eine Anschlagseinrichtung zur Begrenzung der Bewegung nach oben vorgesehen ist.

17. Stützgerät nach Anspruch 16, dadurch gekennzeichnet, daß die Begrenzung durch die Gasdruckfeder (62) erfolgt.

18. Stützgerät nach Anspruch 17, dadurch gekennzeichnet, daß der Gasdruckfederkolben (100) in einem Schublager (102) verklemmbar gelagert ist.

## Claims

1. Supporting device arranged at the side of a water closet (WC), for disabled people, serving as a support (14) for a WC seat (13), characterised in that the support (14) is arranged on (at least) one post which is telescope-shaped and is equipped with a damped spring device such as a pneumatic spring (62) with a certain counter-pressure and a stop device (58) which restricts the downward movement against the pressure of the spring device to an adjustable height, and in that the stop device and the spring device are arranged in such a way that when a WC user sits down his weight causes the WC seat to move downwards in a damped manner against the force of the spring device until it reaches the using position.

2. Supporting device according to Claim 1, characterised in that the WC seat (13) is attached to the support (14) in such a way that it can be folded away.

3. Supporting device according to Claim 1 or 2, characterised in that the support (14) also has a hand support (16).

4. Supporting device according to Claim 1, 2 or 3, characterised in that the pneumatic spring (62) and the stop device (58) are arranged inside the telescopic pipes (44, 42).

5. Supporting device according to Claim 4, characterised in that the stop device consists of a rod (58) mounted fixably in the support (14) in such a way as to be adjustable in height (70, 72), the lower end (60) of said rod striking against the base plate (46) of the post in order to restrict the downward movement of the support (14).

6. Supporting device according to one of Claims 3 to 5, characterised in that the hand support forms a tubular frame (16) in which attachments such as toilet roll holders (54), towel holders, soap holders and the like can be clamped.

7. Supporting device according to one of Claims 1 to 6, characterised in that the tiltable WC seat (13) is designed so as to be movable to both sides.

8. Supporting device according to one of Claims 1 to 7, characterised in that the post consists of a lower rectangular profile pipe (44) attached to a base plate (46) and a second rectangular profile pipe of a greater cross section arranged on top of the latter in the manner of a telescope, on the upper end of which the support (14) for the WC seat (13) and a pneumatic spring with a damping device are arranged for example in the form of a gas spring (62).

9. Supporting device according to Claim 8, characterised in that between the inner (44) and outer (42) rectangular profile pipe a free space (72 and 74) is provided in each case on two opposite rectangular sides for the location of guide wheels (76, 78 and 80, 82).

10. Supporting device according to Claim 9, characterised in that the guide wheels (76, 78, 80, 82) are pivoted on the inner pipe (44) at two levels (84, 86) in such a way that at the one level the wheels (76, 80) roll along the one narrow side of the free space (72 or 74) on the inner surface (88) of the outer pipe (42), while at the other level (86) the wheels (78, 82) roll along the opposite narrow side, whereby the leverage produced by the WC seat presses the wheels (76, 78 and 80, 82) against the respective narrow side.

11. Supporting device according to one of Claims 1 to 10, characterised in that an adjustable stop (58) is provided to restrict the downward telescopic movement.

12. Supporting device according to Claim 11, characterised in that the stop is formed from an axially adjustable (68, 70, 72) rod (58) extending from the support (14) downwards to the base supporting plate (46).

13. Supporting device according to Claim 12, characterised in that the rod (58) runs inside the inner pipe (44).

14. Supporting device according to Claim 13, characterised in that the rod (58) runs through a slide bearing (68) attached to the support (14), a clamping screw (70, 72) which can be actuated from the outside reaching into said slide bearing in such a way that the rod (58) can be clamped in the slide bearing (68) in such a way that it cannot be moved.

15. Supporting device according to one of Claims 12 to 14, characterised in that the connecting rod extends above the support (14) with its upper end and has a spherical knob on its end.

16. Supporting device according to one of Claims 1 to 15, characterised in that a stop device is also provided for restricting the upward movement.

17. Supporting device according to Claim 16, characterised in that the restriction is effected by means of the gas-pressure spring (62).

18. Supporting device according to Claim 17, characterised in that the gas-pressure spring piston (100) is clampably mounted in a slide bearing (102).

## Revendications

1. Dispositif de support installé sur le côté d'un water-closet (WC) pour des handicapés physiques et constitué par une pièce de support (14) pour un siège de WC (13), caractérisé en ce que la pièce de support (14) est montée sur au moins une colonne télescopique comportant un dispositif d'amortissement élastique constitué par exemple par un ressort pneumatique (62) fournissant une compression déterminée et un dispositif de butée (58) qui limite à une hauteur réglable le déplacement vers le bas qui s'effectue en surmontant la pression du dispositif élastique et en ce que le dispositif de butée et le dispositif élastique sont disposés de telle manière que lorsqu'un utilisateur s'assied sur le siège du WC, son poids déplace le siège du WC, d'une manière amortie vers le bas, en surmontant la force exercée par le dispositif élastique, jusqu'à la position d'utilisation.

2. Dispositif de support selon la revendication 1, caractérisé en ce que le siège de WC (13) est fixé à la pièce de support (14) de manière à pouvoir s'en écarter par pivotement.

3. Dispositif de support selon une des revendications 1 ou 2, caractérisé en ce que la pièce de support (14) comporte, en plus, un appui (16) pour les mains.

4. Dispositif de support selon une des revendications 1, 2, ou 3, caractérisé en ce que le ressort pneumatique (62) et le dispositif de butée (68) sont montés à l'intérieur des tubes télescopiques (44, 42).

5. Dispositif de support selon la revendication 4, caractérisé en ce que le dispositif de butée est constitué par une barre (58) qui est montée dans la pièce de support (14) de manière à être réglable en hauteur (70, 72) et à pouvoir être fixée et dont l'extrémité inférieure (60) bute vers le bas contre la plaque de base (46) de la colonne pour limiter le déplacement de la pièce de support (14).

6. Dispositif de support selon une des revendications 3 à 5, caractérisé en ce que l'appui pour les mains est un cadre tubulaire (16) dans lequel des accessoires comme un porte-papier hygiénique (54), un porte-serviettes, un porte-savon et des appareils analogues peuvent être fixés par serrage.

7. Dispositif de support selon une des revendications 1 à 6, caractérisé en ce que le siège de WC pivotant (13) peut se déplacer de deux côtés.

8. Dispositif de support selon une des revendications 1 à 7, caractérisé en ce que la colonne est constituée par un tube inférieur (44) de profil rectangulaire fixé à une plaque de base (46) ainsi que par un deuxième tube de profil rectangulaire de plus grande section qui est monté et guidé télescopiquement sur le premier et dont l'extrémité supérieure porte la pièce de support (14) du siège de WC (13) ainsi qu'un ressort de compression comportant un dispositif d'amortissement et constitué par un ressort pneumatique (62).

9. Dispositif de support selon la revendication 8, caractérisé en ce que les tubes de profil rectangulaire intérieur (44) et extérieur (42) délimite, entre deux côtés de rectangles opposés, un espace libre (72 ou 74) pouvant contenir des roues de guidage (76, 78 ou 80, 82).

10. Dispositif de support selon la revendication 9, caractérisé en ce que les roues de guidage (76, 78, 80, 82) sont montées sur le tube intérieur (44) à des emplacements situés à deux hauteurs différentes (84, 86) de telle manière que les roues (76, 80) situées à l'une des hauteurs (84) en face de l'un des petits côtés de l'espace libre (72 ou 74) roulent sur la surface intérieure (88) du tube extérieur (42) tandis qu'à l'autre hauteur (86), les roues (78, 82) roulent le long du petit côté opposé, de sorte que l'effort de levier exercé sur le siège de WC a pour effet de pousser les roues (76, 80 ou 78, 82) contre les petits côtés correspondants.

11. Dispositif de support selon une des revendications 1 à 10, caractérisé en ce qu'il comporte une butée réglable (58) pour la limitation du déplacement télescopique vers le bas.

12. Dispositif de support selon la revendication 11, caractérisé en ce que la butée est constituée par une barre (58) qui va de la pièce de support (14) vers le bas jusqu'à la plaque de base (46) et peut être réglé dans le sens axial (68, 70, 72).

13. Dispositif de support selon la revendication 12, caractérisé en ce que la barre (58) passe à l'intérieur du tube intérieur (44).

14. Dispositif de support selon la revendication 13, caractérisé en ce que la barre (58) passe dans un palier de coulissement (68) qui est fixé à la pièce de support (14) et dans lequel une vis de serrage (70, 72) qui peut être commandée à l'extérieur pénètre de telle manière que la barre (58) puisse être bloquée dans le palier de coulissement (68) sans possibilité de coulissement.

15. Dispositif de support selon une des revendications 12 à 14, caractérisé en ce que la barre coulissante dépasse par son extrémité supérieure au-dessus de la pièce de support (14) et porte sur cette extrémité une poignée sphérique.

16. Dispositif de support selon une des revendications 1 à 15, caractérisé en ce qu'il comporte également un dispositif de butée pour la limitation du déplacement vers le haut.

17. Dispositif de support selon la revendication 16, caractérisé en ce que la limitation en question est assurée par le ressort de compression pneumatique (62).

18. Dispositif de support selon la revendication 17, caractérisé en ce que le piston (100) du ressort de compression pneumatique est monté de manière à pouvoir être bloqué dans un palier de coulissement (102).
